# FASCICULE DE BREVET EUROPEEN

(11) **EP 1 627 450 B1**
(45) Date de publication et mention de la délivrance du brevet: **26.11.2008**
(21) Numéro de dépôt: 04742730.7
(22) Date de dépôt: 14.05.2004
(51) Int. Cl.: H01R 11/12, H01R 4/30

(54) **AGENCEMENT DE FIXATION D'UNE COSSE DE CONNEXION A UNE BORNE DE PRISE DE COURANT FIXEE AU DISPOSITIF REDRESSEUR D'UNE MACHINE ELECTRIQUE TOURNANTE**
ANORDNUNG ZUM BEFESTIGEN EINES BOND-STECKERS AN EINEM STROMAUSGANGSANSCHLUSS, DER AN DIE GLEICHRICHTEINRICHTUNG EINER ELEKTRISCHEN DREHMASCHINE BEFESTIGT IST
ARRANGEMENT FOR SECURING A BOND PLUG TO A POWER OUTLET TERMINAL SECURED TO THE RECTIFIER DEVICE OF A ROTATING ELECTRICAL MACHINE

(30) Priorité: 28.05.2003 FR 0306482
(43) Date de publication de la demande: 22.02.2006
(73) Titulaire: VALEO EQUIPEMENTS ELECTRIQUES MOTEUR, 94017 Créteil Cedex (FR)
(72) Inventeur: HIRSOU, Daniel, F-62600 Berck sur Mer (FR)
(74) Mandataire: Gamonal, Didier
(86) Numéro de dépôt international: PCT/FR2004/001181
(87) Numéro de publication internationale: WO 2004/109863

(56) Documents cités:
- FR-A- 2 629 287
- FR-A- 2 693 842
- US-A1- 2002 081 876

## Description

### Domaine de l'invention

L'invention concerne un agencement de fixation d'une cosse, montée à l'extrémité d'un conducteur électrique de connexion à une source de courant, à une borne de prise de courant fixée à un dispositif redresseur de courant et présentant une face d'appui et une partie fileté pour permettre la fixation de la cosse à l'aide d'un organe de serrage tel qu'un écrou ou une vis, ladite borne appartenant à une machine électrique tournante, tel qu'un alternateur ou un alterno-démarreur, pourvu d'un capot recouvrant le dispositif redresseur et ne laissant apparaître que l'extrémité de la borne, l'agencement comprenant des moyens de blocage en rotation de la cosse sur la borne, qui comportent des éléments de butée latérale prévus sur la face extérieure du capot dans la zone autour de l'orifice de passage de l'extrémité de la borne.

### Etat de la technique

Un dispositif de ce type est déjà connu par le document FR 2 689 322. Selon ce document conforme au préambule de la revendication, la borne est globalement en forme de boulon qui comporte une extrémité libre filetée pour permettre la fixation de la cosse à l'aide d'un écrou de serrage, la cosse étant serrée entre la face d'appui et l'écrou. Dans ce document le capot présente des murets disposés coaxialement autour de l'orifice de passage du boulon et formé par des saillies axiales en forme d'un arc de cercle délimitant entre elles des zones libres de passage de la cosse. Lorsque la cosse est engagée dans un tel passage, les faces latérales de ce dernier empêchent sa rotation. Etant donné que le capot est spécifiquement conçu pour ce type de cosse, il ne peut pas être utilisé pour d'autres types de cosses, telles que par exemple des cosses dotées d'au moins une languette anti-rotation s'étendant perpendiculairement par rapport au plan de la cosse.

### Objet de l'invention

La présente invention a pour but de proposer un capot qui permet la fixation sur la borne des deux types de cosses décrit ci-dessus.

Ce but est atteint par la partie caractérésante de la revendication 1

On appréciera que la solution est simple et économique et qu'elle permet de standardiser le capot et donc l'outillage de fabrication de celui-ci. On réduit ainsi le nombre de références du capot et les risques d'erreurs en ce qui concerne l'association du capot avec la bonne cosse.

Dans une forme de réalisation la cosse comporte au moins deux languettes anti-rotation perpendiculaires au plan de la cosse et au moins deux creusures de réception des languettes, qui sont pratiquées dans le capot.

En variante il est prévu trois languettes anti-rotation et au moins trois creusures.

Avantageusement le nombre de creusures est supérieur au nombre de languettes pour standardiser au maximum le capot.

Selon une caractéristique de l'invention, les creusures de réception des languettes anti-rotation sont constituées de découpes radiales pratiquées dans la face interne de l'orifice de passage de l'extrémité de la borne de prise de courant.

Selon une autre caractéristique de l'invention, quatre creusures sont prévues, qui sont réparties de façon angulairement équidistante dans la face interne de l'orifice de passage du capot, ces creusures constituant deux paires de réception des languettes anti-rotation.

Dans un mode de réalisation les creusures sont réparties de façons angulairement non équidistante.

Selon encore une autre caractéristique de l'invention, l'agencement comporte un chapeau d'isolation électrique de la cosse, qui est déplaçable sur le conducteur électrique auquel la cosse est montée, entre une position de recouvrement de la cosse dans sa position fixée sur l'extrémité de la borne de prise de courant, et une position de dégagement de la cosse.

Ce chapeau assure également l'étanchéité de la borne et est souple en étant avantageusement en élastomère.

En variante les passages entre les butées latérales ne sont pas symétriques et la répartition de ces passages n'est pas régulière. Il en est de même des en ce qui concerne les creusures.

Il devient ainsi possible d'indexer angulairement la cosse.

Toutes les combinaisons sont possibles, le nombre de languettes dépendant des applications.

### Brève description des dessins

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- la figure 1 est une vue en perspective d'un capot de recouvrement d'un ensemble redresseur, selon l'invention, monté sur le palier arrière d'une machine électrique tournante et d'un premier type de cosse;
- la figure 2 est une vue en perspective, avec arrachement, illustrant la partie indiquée en II sur la figure 1, du capot selon l'invention, avec un second type de cosse ;
- la figure 3 est une vue ne perspective de la cosse de la figure 2 ; et
- la figure 4 est une vue en perspective, avec arrachement, d'un capot selon l'invention pourvu d'un chapeau d'isolement électrique de la cosse.

### Description d'exemples de réalisation de l'invention

La figure 1 est une vue en perspective d'un capot 1 de recouvrement d'un dispositif redresseur de courant, appelé également pont redresseur, d'une machine électrique tournante pour véhicule automobile, tel qu'un alternateur ou un alternateur réversible appelé alterno-démarreur permettant également de démarrer le moteur thermique du véhicule automobile. Ainsi qu'on le sait un alternateur comporte un carter comprenant un palier arrière sur lequel se fixe par vissage ou encliquetage le capot 1, avantageusement en matière moulable telle que de la matière plastique. De manière connue, le palier arrière porte également usuellement une plaque de support pour le régulateur de tension et le porte-balais de l'alternateur. Le capot, avantageusement en matière plastique, recouvre le dispositif redresseur du courant alternatif produit par le bobinage du stator, ainsi que le porte-balais et le régulateur de tension. Ce capot est avantageusement doté d'ouvertures (figure 1) pour circulation de l'air de refroidissement comme décrit dans les documents FR-A- 2 824 966 et son correspondant US-A- 2003/0020338. Un tel alternateur est également décrit par exemple dans le document EP-A- 0 740 400 ou dans le document EP-A-0 515 259 (US -A- 5 270 605).

On rappellera que le dispositif redresseur de courant comporte des composants électroniques tels que des diodes ou des transistors du type MOSFET notamment dans le cas d'un alterno-démarreur tel que décrit dans le document FR-A- 2 745 444. Certains de ces composants sont portés par un radiateur positif, dit aussi dissipateur, sur lequel se monte une borne de prise de courant, appelée borne B+, comme visible par exemple à la figure 2 du document US A 5 883 450. Une telle borne est également décrite dans le document FR A 2 689 322 précité.

La particularité du capot 1 selon l'invention réside dans le fait qu'il est conçu pour pouvoir recevoir deux types de cosse différents désignés par les références 4 et 5 sur les figures respectivement 1 et 2 et destinées à être fixées sur le dispositif à borne de prise de courant implanté, de manière précitée, ici sur le dissipateur ou radiateur positif du dispositif redresseur de courant. Cette borne est dotée d'un fût fileté 10 associé à un organe de serrage 14 à savoir écrou de serrage 14 dans les figures 1 et 2. Cette borne est solidarisée, ici fixée, par un canon sur le dissipateur. Le canon et le fût 10 étant connus en soi, les figures ne présentent que la partie extérieure de la borne, qui s'étend à travers l'orifice de passage 7 ménagé dans le capot, de forme creuse à la figure 1. Cette borne comporte un élément cylindrique 9 duquel fait axialement saillie vers l'extérieur le fût fileté 10 sur lequel sera enfilée l'extrémité 12 de la cosse 4 ou l'extrémité 12' de la cosse 5 trouées centralement à cet effet. Cette extrémité 12, 12' est fixée sur le fût 10 à l'aide de l'écrou de serrage 14 destiné à serrer l'extrémité 12 contre la face annulaire d'appui 16 formée autour du fût 10 par la face radialement en saillie de l'élément 9 au niveau du changement de diamètre entre l'élément 9 et le fût 10. Concernant le dispositif à borne de prise de courant, on se reportera au document FR A 2 689 322 qui décrit, à titre d'exemple, un tel dispositif, sachant que l'élément 9 est solidaire ici du dissipateur positif par l'intermédiaire d'un canon se vissant sur une deuxième partie fileté solidaire de l'élément 9 de la borne s'étendant en direction opposée par rapport au fût 10. En variante la fixation de la borne sur le dissipateur est réalisée à l'aide d'un écrou venant en prise avec la deuxième partie fileté solidaire de l'élément 9 comme visible à la figure 4 du document US A 5 924 897. En variante l'élément 9 est solidaire du dissipateur en étant venu de moulage avec celui-ci comme visible dans le document FR A 2 824 966 et comme c'est le cas à la figure 1. Dans tous les cas la borne est saillante par rapport au dissipateur et au capot afin de pouvoir traverser le passage 7.

Pour permettre la fixation de la cosse 4 représentée sur la figure 1 sur la borne à prise de courant, plus précisément sur la partie extérieure 9, 10 représentée de ce dernier, tout en empêchant la rotation de la cosse lors du serrage par l'écrou 14, le capot 1 comporte, coaxialement autour de l'axe X-X de l'orifice de passage 7, quatre murets 18, chacun en forme d'une saillie axiale en forme d'un arc de cercle, qui sont répartis de façon angulairement équidistante autour de l'orifice et dont chacun délimite avec le muret périphériquement adjacent un passage 20 de la partie 22 de fixation de la cosse, par exemple ici par sertissage en variante par soudage, sur l'extrémité d'un conducteur électrique 24 de connexion à la borne, ici positive, non représentée de la batterie du véhicule. On notera que le capot 1 est ici en matière électriquement isolante, plus précisément en matière plastique moulable.

On comprend aisément que, dans le cas de la cosse selon la figure 1 comportant une extrémité 12 en forme d'une rondelle plate, l'engagement de la partie 22 entre les faces latérales 26 de deux murets 18 adjacents empêche la rotation de la cosse lors du vissage de l'écrou 14 sur le fût fileté 10.

Les faces latérales 26 constituent donc des éléments de butée latérale prévus sur la face extérieur du capot autour de l'orifice de passage 7 de l'extrémité 9,10 de la borne. Deux faces 26 consécutives délimitent un passage 20.

On constate que les murets 18 sont disposés autour de l'axe X-X de l'orifice de passage 7 du capot 1 de façon que la face radialement interne arquée 28 d'un muret se trouve de cet axe à une distance de cet axe qui est légèrement supérieure au rayon r du bord radialement externe 30 de l'extrémité en forme de rondelle 12 de la cosse. L'extrémité 12 présentant ici des découpes rectilignes 31 parallèlement à l'axe de la cosse pour formation de méplats ou côtés latéraux droits 31.

La configuration du capot 1 selon l'invention permet également l'utilisation d'une cosse telle que la cosse 5 selon les figures 2 et 3, dont l'extrémité est désignée maintenant par la référence 12' et dotée de deux languettes anti-rotation 32 disposées aux deux côtés latéraux droits 31 de l'extrémité 12 de la cosse de la figure 1. Les languettes s'étendent perpendiculairement du plan de l'extrémité 12'.

Conformément à l'invention, pour empêcher la rotation de la cosse 5 selon les figures 2 et 3, les languettes anti-rotation 32 sont destinées à s'engager dans des creusures ou découpes 34 pratiquées dans la face périphérique 36 de délimitation de l'orifice de passage 7 de la borne de prise de courant. Comme on le voit notamment sur la figure 2, quatre creusures 34, de forme sensiblement rectangulaire, sont ménagées dans la face 36. Ces creusures qui sont réparties de façon angulairement équidistante autour de l'axe X-X de l'orifice 7 présentent une largeur dans la direction périphérique, qui est légèrement supérieure à la largeur des languettes anti rotation 32 pour permettre l'engagement de ces languettes dans les creusures. Les creusures sont disposées de façon que leurs lignes médianes, dans le plan de la cosse coïncident avec les lignes médianes des passages 20 entre les murets 18 et donc entre les butées latérales 26.

Les creusures 34 sont donc implantées au voisinage des passages 20 entre les butées latérales 26 en sorte que la solution est robuste et que l'on tire partie des murets 18, qui rigidifient le capot.

Ainsi lors de la mise en place d'une cosse 5 sur l'extrémité 10 d'une borne de prise de courant, les deux languettes anti-rotation 32 de la cosse s'engagent dans deux creusures 34 diamétralement opposées de l'orifice 7 du capot 1, ce qui empêche toute rotation de la cosse lors du vissage de l'écrou 14 sur le fût fileté 10 de la borne.

Les figures 2 à 4 illustrent encore un chapeau d'isolation électrique 40 qui comporte une partie formant chapeau proprement dit 42 s'engageant entre les murets 18 en recouvrant l'extrémité de la cosse, et une partie tubulaire latérale 44 qui entourent le conducteur électrique 24 auquel la cosse est connectée et qui assure le coulissement du chapeau 40 le long du conducteur sur la cosse dans sa position d'isolation électrique montrée sur la figure 4. Le chapeau 40, ici en forme de calotte sphérique, est avantageusement en élastomère, tel que du caoutchouc et ainsi assure l'étanchéité de la borne. On notera que pour ce faire le passage 20 est délimité par un muret, dit petit muret, de plus faible hauteur et de plus faible épaisseur qu'un muret 18 en sorte que le bord du chapeau 40 coopère de manière étanche avec les faces internes de ces petits murets et des murets 18, sachant qu'un petit muret relie entre eux deux murets 18.

Bien entendu des multiples modifications peuvent être apportées au mode de réalisation de l'invention, qui vient d'être décrit. En effet, la forme des murets, des languettes anti rotation et des creusures pourraient être différentes à condition que ces éléments conservent la fonction qui vient d'être décrite.

Ainsi, alors que dans la figure 1 l'orifice de passage 7 et les creusures 34 sont réalisées dans le fond, d'orientation transversale, du capot 1, en variante le passage 7 et les creusures 34 sont réalisées dans le rebord annulaire d'orientation axiale du capot 1. La borne peut donc être d'orientation axiale comme à la figure 1 ou en variante être d'orientation radiale.

Les passages 20 ne sont pas forcément de même taille et il en est de même des creusures. Cette disposition permet notamment de monter la cosse concernée dans une seule position pour indexer angulairement celle-ci. Il est ainsi formé un détrompeur.

On peut inverser les structures, l'élément 9 étant intérieurement fileté, c'est-à-dire taraudé, pour montage d'une vis de fixation enfilée sur l'extrémité 12, 12' de la cosse serrée entre la tête de la vis et l'extrémité libre de l'élément 9 formant la face d'appui.

Ainsi la présence du fût 10 n'est pas obligatoire.

En variante l'élément 9 est étagé en diamètre pour formation d'un épaulement constituant la face d'appui 16 pour la cosse. Le tronçon de plus petit diamètre, constituant l'extrémité libre de l'élément 9, est alors fileté intérieurement pour montage d'une vis de fixation de manière précitée.

Dans tous les cas la borne comporte une partie filetée (le fût 10 ou le filetage interne) et une face d'appui pour la cosse serrée entre la face d'appui et un organe de serrage, tel qu'un écrou ou la tête d'une vis, venant en prise avec la partie filetée de la borne pour la fixation de la cosse.

Bien entendu, en variante la borne est la borne B-destinée à être connectée à la borne négative de la batterie du véhicule automobile, le dissipateur étant alors le dissipateur négatif qui peut être formé par le palier arrière.

En variante une seule languette anti-rotation 32 est prévue.

Dans ce cas on peut prévoir qu'une seule creusure implantée au voisinage d'un seul passage 20. En variante plusieurs passages sont prévus.

Ici le nombre de creusures est supérieur au nombre de languettes.

Les butées latérales 26 de blocage en rotation de la cosse ne sont pas forcément constituées par des murets 18, qui en variante sont fractionnés à la faveur de fentes avantageusement de largeur réduite. Ces butées appartiennent d'une manière générale à des saillies.

L'élément 9 n'est pas forcément de forme cylindrique. Il peut être par exemple de section polygonale ou carrée ou ovale.

Toutes les combinaisons sont possibles.

## Revendications

1. Agencement de fixation d'une cosse, montée à l'extrémité d'un conducteur électrique de connexion à une source de courant, à une borne de prise de courant, d'une part, fixée à un dispositif redresseur de courant et d'autre part, présentant une partie extérieure (9,10) avec une face d'appui (16) et une partie filetée (10) pour permettre la fixation de la cosse à l'aide d'un organe de serrage (14) tel qu'un écrou ou une vis, ladite borne et ledit dispositif redresseur de courant appartenant à une machine électrique tournante, telle qu'un alternateur ou un alterno-démarreur notamment de véhicule automobile, pourvue d'un capot (1) recouvrant le dispositif redresseur de courant et ne laissant apparaître, à la faveur d'un orifice de passage (7) ménagé dans le capot (1), que la partie extérieure de la borne, l'agencement comprenant des premiers moyens de blocage en rotation de la cosse sur la borne, qui comportent des éléments de butée latérale (26) prévus sur la face extérieure du capot dans la zone autour de l'orifice de passage (7) de la partie extérieure de la borne, **caractérisé en ce qu'**il comporte en outre des seconds moyens de blocage en rotation d'une cosse (5) pourvue d'au moins une languette anti-rotation (32) perpendiculaire au plan de la cosse (5, 12'), ces moyens comprenant au moins une creusures (34) de réception de la languette anti-rotation (32), qui est pratiquée dans la face périphérique (36), dite face interne, de délimitation de l'orifice de passage (7) de la borne de prise de courant et qui est implantée au voisinage d'un passage (20) de cosse créé entre deux butées latérales (26) consécutives.

2. Agencement selon la revendication 1, **caractérisé en ce que** les seconds moyens de blocage en rotation sont prévus pour le bocage en rotation d'une cosse (5) pourvue d'au moins deux languette anti-rotation (32) perpendiculaires au plan de la cosse (5, 12') et comportent au moins deux creusures (34) de réception des languettes anti-rotation (32) et **en ce que** les creusures (34), d'une part, sont implantées chacune au voisinage d'un passage (20) de cosse créé entre deux butées latérales consécutives (26) et d'autre part, sont constituées de découpes radiales pratiquées dans la face interne (36) de délimitation de l'orifice de passage (7) de l'extrémité (10) de la borne de prise de courant.

3. Agencement selon la revendication 2, **caractérisé en ce que** le nombre de creusures (34) est supérieur au nombre de languettes (32).

4. Agencement selon l'une quelconque des revendications précédentes, **caractérisé en ce que** quatre creusures (34) sont prévues, qui sont réparties de façon angulairement équidistantes dans la face interne (36) de délimitation de l'orifice de passage (7) du capot (1), ces creusures constituant deux paires de réception des languettes anti-rotation (32).

5. Agencement selon la revendication 4, **caractérisé en ce que** des butées de blocage en rotation de la cosse sont formées par quatre murets (18) disposés autour de l'orifice de passage (7) de l'extrémité de la borne de prise de courant, en délimitant entre eux des passages (20) pour la cosse, et **en ce que** les lignes médianes radiales des creusures (34) de réception des languettes anti-rotation (32) coïncident sensiblement avec les lignes médianes des passages (20) de cosse entre les murets (18).

6. Agencement selon la revendication 5, **caractérisé en ce qu'**il comporte un chapeau (40) d'isolation électrique de la cosse, qui est déplaçable sur le conducteur électrique auquel la cosse est montée, entre une position de recouvrement de la cosse dans sa position fixée sur l'extrémité de la borne de prise de courant, et une position de dégagement de la cosse.

7. Agencement selon la revendication 6, **caractérisé en ce que** des passages (20) de cosse sont délimités par des petits murets de plus faible hauteur et de plus faible épaisseur qu'un muret (18) et **en ce que** le chapeau (40) comporte un bord qui coopère avec les faces internes arquées des murets (18) et des petits murets.

8. Agencement selon la revendication 7, **caractérisé en ce que** le chapeau (40) est en élastomère, tel que du caoutchouc, et **en ce qu'**un petit muret relie entre eux deux murets en sorte que le bord du chapeau (40) coopère de manière étanche avec les faces internes des murets (18) et des petits murets.

9. Agencement selon l'une quelconque des revendications 2 à 8, **caractérisé en ce que** les creusures (34) ne sont pas de même taille.

10. Agencement selon la revendication 9, **caractérisé en ce que** les passages (20) ne sont pas de même taille.

11. Agencement selon l'une quelconque des revendications précédentes, **caractérisé en ce que** la borne comporte une face d'appui pour la cosse serrée entre la face d'appui et un organe de fixation, tel qu'un écrou ou la tête d'un vis et **en ce que** deux murets (18) périphériquement adjacents délimitent un passage (20) de la partie de fixation (22) d'une cosse, par exemple par sertissage, sur l'extrémité d'un conducteur électrique (24) de connexion à la borne.

## Claims

1. Fixture for securing of a lug fitted at the end of an electrical conductor for connection to a current source, to a connection terminal which is firstly secured to a current rectifier device, and secondly has an outer part (9, 10) with a support surface (16) and a threaded part (10), in order to permit securing of the lug by means of a tightening unit (14) such as a nut or screw, the said terminal and the said current rectifier device belonging to a rotary electrical machine such as an alternator or an alternator-starter in particular of a motor vehicle, which machine is provided with a cap (1) which covers the current rectifier device, and leaves on view, assisted by a passage aperture (7) provided in the cap (1), only the outer part of the terminal, the fixture comprising first means for blocking the rotation of the lug on the terminal, which comprise lateral stop elements (26) provided on the outer surface of the cap in the area around the passage aperture (7) of the outer part of the terminal, **characterised in that** it additionally comprises second means for blocking the rotation of a lug (5) which is provided with at least one anti-rotation tongue (32) perpendicular to the plane of the lug (5, 12'), these means comprising at least one hollow (34) for receipt of the anti-rotation tongue (32), which is provided in the peripheral surface (32), known as the inner surface, of delimitation of the passage aperture (7) of the connection terminal, and which is implanted in the vicinity of a lug passage (20) created between two consecutive lateral stops (26).

2. Fixture according to claim 1, **characterised in that** the second means for blocking the rotation are designed for blocking the rotation of a lug (5) which is provided with at least two anti-rotation tongues (32) perpendicular to the plane of the lug (5, 12'), and comprise at least two hollows (34) for receipt of the anti-rotation tongues (32), and **in that** the hollows (34) are firstly each implanted in the vicinity of a lug passage (20) created between two consecutive lateral stops (26), and secondly consist of radial cut-outs provided in the inner surface (36) of delimitation of the aperture of passage (7) of the end (10) of the connection terminal.

3. Fixture according to claim 2, **characterised in that** the number of hollows (34) is greater than the number of tongues (32).

4. Fixture according to any one of the preceding claims, **characterised in that** four hollows (34) are provided, which are distributed angularly equidistantly in the inner surface (36) of delimitation of the passage aperture (7) of the cap (1), these hollows constituting two reception pairs for the anti-rotation tongues (32).

5. Fixture according to claim 4, **characterised in that** stops for blocking the rotation of the lug are formed by four walls (18) which are disposed around the passage aperture (7) of the end of the connection terminal, and delimit between one another passages (20) for the lug, and **in that** the radial median lines of the hollows (34) for receipt of the anti-rotation tongues (32) coincide substantially with the median lines of the lug passages (20) between the walls (18).

6. Fixture according to claim 5, **characterised in that** it comprises a cap (40) for electrical insulation of the lug, which can be displaced on the electrical conductor on which the lug is fitted, between a position of covering of the lug in its position in which it is secured on the end of the connection terminal, and a position of release of the lug.

7. Fixture according to claim 6, **characterised in that** lug passages (20) are delimited by small walls which have a lower height and a smaller thickness than a wall (18), and **in that** the cap (40) comprises an edge which co-operates with the arched inner surfaces of the walls (18) and of the small walls.

8. Fixture according to claim 7, **characterised in that** the cap (40) is made of an elastomer such as rubber, and **in that** a small wall connects two walls to one another, such that the edge of the cap (40) co-operates in a sealed manner with the inner surfaces of the walls (18) and of the small walls.

9. Fixture according to any one of claims 2 to 8, **characterised in that** the hollows (34) are not of the same size.

10. Fixture according to claim 9, **characterised in that** the passages (20) are not of the same size.

11. Fixture according to any one of the preceding claims, **characterised in that** the terminal comprises a support surface for the lug which is tightened between the support surface and a securing unit such as a nut or the head of a screw, and **in that** two peripherally adjacent walls (18) delimit a passage (20) of the securing part (22) of a lug, for example by tightening, on the end of an electrical conductor (24) for connection to the terminal.

## Patentansprüche

1. Anordnung zur Befestigung einer Anschlussöse, welche am Ende eines elektrischen Leiters für den Anschluss an eine Stromquelle angebracht ist, an einer Stromanschlussklemme, die einerseits an einer Stromgleichrichtervorrichtung befestigt ist und andererseits einen äußeren Teil (9, 10) mit einer Auflagefläche (16) und einem Gewindeteil (10) aufweist, um die Befestigung der Anschlussöse mit Hilfe eines Klemmorgans (14), etwa einer Mutter oder einer Schraube, zu ermöglichen, wobei die besagte Klemme und die besagte Stromgleichrichtervorrichtung zu einer rotierenden elektrischen Maschine gehören, etwa zu einem Wechselstromgenerator oder einem Anlassergenerator, insbesondere für Kraftfahrzeuge, die mit einer Abdeckkappe (1) versehen ist, welche die Gleichrichtervorrichtung abdeckt und durch eine in die Abdeckkappe (1) eingearbeitete Durchgangsöffnung (7) nur den äußeren Teil der Klemme hervortreten lässt, wobei die Anordnung erste Mittel zur Drehsicherung der Anschlussöse an der Klemme umfasst, die Seitenanschlagelemente (26) enthalten, die an der Außenfläche der Abdeckkappe in dem Bereich um die Durchgangsöffnung (7) des äußeren Teils der Klemme herum vorgesehen sind, **dadurch gekennzeichnet, dass** sie außerdem zweite Mittel zur Drehsicherung einer Anschlussöse (5) umfasst, die mit wenigstens einer senkrecht zur Ebene der Anschlussöse (5, 12') angeordneten Drehsperrzunge (32) versehen ist, wobei diese Mittel wenigstens eine Einsenkung (34) zur Aufnahme der Drehsperrzunge (32) enthalten, die in die als Innenfläche bezeichnete Umfangsfläche (36) zur Begrenzung der Durchgangsöffnung (7) der Stromanschlussklemme eingearbeitet ist und die in der Nähe eines Anschlussösendurchgangs (20) angeordnet ist, der zwischen zwei aufeinanderfolgenden Seitenanschlägen (26) ausgebildet ist.

2. Anordnung nach Anspruch 1, **dadurch gekennzeichnet, dass** die zweiten Drehsicherungsmittel für die Drehsicherung einer Anschlussöse (5) vorgesehen sind, die mit wenigstens zwei senkrecht zur Ebene der Anschlussöse (5, 12') angeordneten Drehsperrzungen (32) versehen ist, und wenigstens zwei Einsenkungen (34) zur Aufnahme der Drehsperrzungen (32) umfassen, und dass die Einsenkungen (34) einerseits jeweils in der Nähe eines zwischen zwei aufeinanderfolgenden Seitenanschlägen (26) ausgebildeten Anschlussösendurchgangs (20) angeordnet sind und andererseits aus radialen Einschnitten bestehen, die in die Innenfläche (36) zur Begrenzung der Durchgangsöffnung (7) des Endes (10) der Stromanschlussklemme eingearbeitet sind.

3. Anordnung nach Anspruch 2, **dadurch gekennzeichnet,dass** die Anzahl der Einsenkungen (34) größer als die Anzahl der Zungen (32) ist.

4. Anordnung nach einem der vorangehenden Ansprüche, **dadurch gekennzeichnet, dass** vier Einsenkungen (34) vorgesehen sind, die winklig abstandsgleich in der Innenfläche (36) zur Begrenzung der Durchgangsöffnung (7) der Abdeckkappe (1) verteilt sind, wobei diese Einsenkungen zwei Paare zur Aufnahme der Drehsperrzungen (32) bilden.

5. Anordnung nach Anspruch 4, **dadurch gekennzeichnet, dass** Anschläge zur Drehsicherung der Anschlussöse durch vier Stege (18) gebildet werden, die um die Durchgangsöffnung (7) des Endes der Stromanschlussklemme herum angeordnet sind, wobei sie zwischen ihnen liegende Durchgänge (20) für die Anschlussöse begrenzen, und dass die radialen Mittellinien der Einsenkungen (34) zur Aufnahme der Drehsperrzungen (32) in etwa mit den Mittellinien der Anschlussösendurchgänge (20) zwischen den Stegen (18) zusammenfallen.

6. Anordnung nach Anspruch 5, **dadurch gekennzeichnet, dass** sie einen Aufsatz (40) zur elektrischen Isolierung der Anschlussöse umfasst, der auf dem elektrischen Leiter, an dem die Anschlussöse angebracht ist, zwischen einer Position zur Abdeckung der Anschlussöse in ihrer am Ende der Stromanschlussklemme befestigten Position und einer Freigabeposition der Anschlussöse verschiebbar ist.

7. Anordnung nach Anspruch 6, **dadurch gekennzeichnet, dass** Anschlussösendurchgänge (20) durch kleine Stege mit geringerer Höhe und geringerer Dicke als bei einem Steg (18) begrenzt sind und dass der Aufsatz (40) einen Rand umfasst, der mit den gekrümmten Innenflächen der Stege (18) und der kleinen Stege zusammenwirkt.

8. Anordnung nach Anspruch 7, **dadurch gekennzeichnet, dass** der Aufsatz (40) aus Elastomer, etwa aus Kautschuk, besteht und dass ein kleiner Steg zwei Stege miteinander verbindet, so dass der Rand des Aufsatzes (40) dicht mit den Innenflächen der Stege (18) und der kleinen Stege zusammenwirkt.

9. Anordnung nach einem der Ansprüche 2 bis 8, **dadurch gekennzeichnet, dass** die Einsenkungen (34) nicht die gleiche Größe aufweisen.

10. Anordnung nach Anspruch 9, **dadurch gekennzeichnet, dass** die Durchgänge (20) nicht die gleiche Größe aufweisen.

11. Anordnung nach einem der vorangehenden Ansprüche, **dadurch gekennzeichnet, dass** die Klemme eine Auflagefläche für die zwischen der Auflagefläche und einem Befestigungsorgan, etwa einer Mutter oder einem Schraubenkopf, eingeklemmte Anschlussöse umfasst und dass zwei in Umfangsrichtung benachbarte Stege (18) einen Durchgang (20) des Befestigungsteils (22) zur Befestigung einer Anschlussöse, beispielsweise durch Crimpen, am Ende eines elektrischen Leiters (24) zum Anschluss an die Klemme begrenzen.
